# EUROPÄISCHE PATENTSCHRIFT

(11) **EP 0 093 125 B1**
(45) Veröffentlichungstag und Bekanntmachung des Hinweises auf die Patenterteilung: **26.02.1986**
(21) Anmeldenummer: 82903234.1
(22) Anmeldetag: 28.10.1982
(51) Int. Cl.: H01C 7/00

(54) **SPANNUNGSTEILER IN DÜNN- ODER DICKSCHICHTTECHNIK**
THIN OR THICK LAYER TECHNIC VOLTAGE DIVIDER
DIVISEUR DE TENSION EN TECHNIQUE A COUCHES MINCES OU EPAISSES

(30) Priorität: 07.11.1981 DE 3144252
(43) Veröffentlichungstag der Anmeldung: 09.11.1983
(73) Patentinhaber: ROBERT BOSCH GMBH, 70442 Stuttgart (DE)
(72) Erfinder: SCHMIDT, Lothar, D-7000 Stuttgart 70 (DE); GOEBEL, Ulrich, D-7140 Reutlingen (DE)
(86) Internationale Anmeldenummer: DE8200209
(87) Internationale Veröffentlichungsnummer: WO8301708

## Beschreibung

### Stand der Technik

Die Erfindung betrifft einen Spannungsteiler nach dem Oberbegriff der unabhängiger Patentansprüche 1 und 12. Es sind bereits aus der Druckschrift DE-B-25 18 969 derartige, in Dünn-oder Dickschichttechnik ausgeführte Spannungsteiler bekannt, bei denen der stromdurchflossene ohmsche Spannungsteilerwiderstand aus zwei durch eine Metallisierung verbundenen Einzelwiderständen besteht. Die Metallisierung bildet dabei gleichzeitig den zum Abgreifen der gewünschten Teilerspannung dienenden Abgriff. Diese Spannungsteiler haben aber den Nachteil, daß bei ihnen ein Abgleich des Teilerwiderstandes auf einen gewünschten Wert nur durch Erhöhen der Einzelwiderstände möglich ist, aus denen der Spannungsteilerwiderstand besteht, so daß dadurch der Gesamtwiderstand des Teilers und die Strom- und Potentialverteilung im Spannungsteilerwiderstand selbst mit, verändert werden.

### Vorteile der Erfindung

Der erfindungsgemäße Spannungsteiler mit den kennzeichnenden Merkmalen des Patentansprüers 1 hat demgegenüber den Vorteil, daß durch das Verlegen der für den Abgleich erforderlichen Veränderung in das zum Abgriff gehörende zweite Widerstandsgebiet eine bestimmte Äquipotentiallinie an der Abnahmeelektrode des Abgriffs ausgewählt werden kann, ohne daü dadurch der eigentliche Spannungsteilerwiderstand und seine Potentialverteilung wesentlich verändert werden müssen. Weitere vorteilhafte Weiterbildungen der Erfindung ergeben sich aus den Unteransprüchen 2 bis 11. Der Patentansprüch 12 liefert alternativ zum Anspruch 1 eine zweite vorteilhafte Lösung des Abgleichproblems mit einem einzigen zusammenhängenden Spannungsteilerwiderstand, der zugleich als Abgriff mit herangezogen wird.

### Zeichnung

Ausführungsbeispiele des erfindungsgemäßen Spannungsteilers sind in der Zeichnung dargestellt und in der nachfolgenden Beschreibung näher erläutert. Es zeigen:
Figur 1 die Grundvariante eines in Dickschichttechnik ausgeführten erfindungsgemäßen Spannungsteilers in der Draufsicht,
Figur 2 das Ersatzschaltbild des in Figur 1 gezeigten Spannungsteilers,
Figur 3 bis Figur 8 weitere Varianten von in Dickschichttechnik ausgeführten erfindungsgemäßen Spannungs teilern in de; Draufsicht.

### Beschreibung der Erfindung

Der in den Figuren 1 und 2 dargestellte Spannungsteiler enthält einen stromdurchflossenen ohmschen Spannungsteilerwiderstand R, (Fig. 2),der aus einer einzigen zusammenhängenden, in Schichttechnik ausgeführten ersten Widerstandsschicht 10, einem zur Stromzufuhr dienenden Anschlußleiter 11 und einem zur Stromabfuhr dienenden Anschlußleiter 12 besteht, wobei die Anschlußleiter 11 und 12 als Leiterbahnen ausgebildet sind (Fig. 1). Das erste Widerstandsgebiet 10 bildet einen rechteckförmigen Bereich, dessen Länge größer als dessen Breite ist. Die Anschlußleiter 11 und 12 sind an den Schmalseiten dieses rechteckförmigen Bereichs angebracht und überlampen sich entlang diesen Schmalseiten mit dem ersten Widerstandsgebiet 10.

Ferner ist ein zum Abgreifen der gewünschten Teilerspannung dienender Abgriff vorgesehen. Dieser Abgriff besteht aus einem in Schichttechnik ausgeführten zweiten Widerstandsgebiet 13 und aus einer daran angebrachten Abnahmeelektrode 14, die als Leiterbahn ausgebildet ist. Die beiden Widerstandsgebiete 10 und 13 stoßen in einem Bereich 15, der sich an einer der beiden Längsseiten der Widerstandsschicht 10 befindet, derart aneinander, daß in diesem Bereich 15 zwischen diesen beiden Widerstandsgebieten 10 und 13 ein guter elektrischer Kontakt hergestellt wird.

Zum Abgleich des Spannungsteilers ist in das zweite Widerstandsgebiet 13 ein erster Laseroder Sandstrahlschnitt 16 und ein zweiter Laseroder Sandstrahlschnitt 17 eingebracht. Die beiden Schnitte 16 und 17 verlaufen parallel zur Längsseite des ersten Widerstandsgebiets 10, schneiden also die beim Betrieb des Spannungsteilers gebildeten Äquipotentiallinien. Die beiden Schnitte 16 und 17 werde beim Abgleich des Spannungsteilers R" R₂ so weit geführt, bis an der Abnahmeelektrode 14 des Abgriffs das Potential den gewünschten Wert erreicht hat.

Wenn das Material des ersten Widerstandsgebiets 10 und das Material des zweiten Widerstandsgebiets 13 gleich sind, wird der Effektivwert des Widerstandes R, durch den Abgleich relativ stark beeinflußt Falls dieser Effekt stört, wird erfindungsgemäß das. Material des zweiten Widerstandsgebiets 13 hochohmiger als das Material des ersten Widerstandsgebiets 10 gewählt, damit der durch das erste Widerstandsgebiet 10 gebildete wirksame Spannungsteilerwiderstand und seine Potentialvertelung durch den Abgleich nicht wesentlich verändert werden.

In Figur 3 ist ein zweites Ausführungsbeispiel eines er-findungsgemäßen Spannungsteilers dargestellt, bei dem an einer der beiden Längsseiten des ersten Widerstandsgebiets 10 ein Abgriff 13, 14 und an der anderen Längsseite des ersten Widerstandsgebiets 10 zwei Abgriffe 13, 14 angebracht sind. Der Abgleich ist in der selben Weise ausgeführt wie beim Ausführungsbeispiel nach den Figuren 1 und 2.

Bei den Ausführungsbeispielen nach den Figuren 4 bis 6 ist das erste Widerstandsgebiet 10 wie bei den Ausführungsbeispielen nach den Figuren 1 und 3 als langgestrecktes Rechteck ausgebildet. Das zweite Widerstandsgebiet 13 ist wie das erste Widerstandsgebiet 10 streifenförmig ausgebildet. Das zweite Widerstandsgebiet 13 verläuft parallel zum ersten Widerstandsgebiet 10 und steht über eine Kontaktierzone 15 mit dem ersten Widerstandsgebiet 10 in Verbindung. Die Kontaktierzone 15 erstreckt sich dabei über die ganze Länge, des ersten Widerstandsgebiets 10. Zum Abgleich ist im zweiten Widerstandsgebiet 13 ein Laseroder Sandstrahlschnitt 16 vorgesehen, der parallel zur Längsrichtung der beiden Widerstandsgebiete 10, 13 verläuft. Die Abnahmeelektrode 14 für die abzugreifende Teilerspannung ist bei den Ausführungsbeispielen nach den Figuren 4 bis 6 verschieden ausgebildet. Bei allen drei Ausführungsbeispielen bestimmt aber in der Hauptsache die Tiefe des Laserschnitts 16 die Höhe der an der Abnahmelektrode 14 abzugreifenden Teilerspannung. Die an der Abnahmeelektrode 14 abgenommene Teilerspannung kann dabei zwischen 0 und 100 % der an den Anschlußleitern 11 und 12 angelegten Spannung betragen. Bei den Ausführungsbeispielen nach den Figuren 4 bis 6 ermöglicht die verschiedene Wahl der Geometrie der Abnahmeelektrode 14 eine Anpassung der Abgleichkennlinie an den jeweiligen Bedarf.

Zum Erzeugen beliebig wählbarer, monotoner Abgleichkennlinien und zum Ausgleich der Nichtlinearitäten einer Schaltung dient das Ausführungsbeispiel nach Figur 7. Dieses Ausführungsbeispiel unterscheidet sich von den Ausführungsbeispielen nach den Figuren 4 bis 6 dadurch, daß sich das den ohmschen Spannungsteilerwiderstand R, bildende erste Widerstandsgebiet 10 vom Bereich seines ersten Anschlußleiters 11 bis zum Bereich seines zweiten Anschlußleiters 12 verbreitert. Die Begrenzung beider Widerstandsgebiete 10 und 13 ist jedoch in der Kontaktierzone 15 geradlinig und das zweite Widerstandsgebiet 13 streifenförmig ausgebildet. Der Laserschnitt 16 verläuft im zweiten Widerstandsgebiet 13 parallel zu dessen Längsrichtung. Da auch hier das zweite Widerstandsgebiet 13 sich über die volle Länge des ersten Widerstandsgebiets 10 und am oberen Ende noch etwas darüber hinaus erstreckt, ist auch hier an der Abnahmeelektrode 14 eine Spannung zwischen 0 und 100 % der zwischen den Anschlußleitern 11 und 12 liegenden Spannung abgreifbar.

Beim Ausführungsbeispiel nach Figur 8 besteht der gesamte Spannungsteiler aus einer einzigen Widerstandsschicht 110. Diese Widerstandsschicht 110 bildet zugleich den stromdurchflossenen ohmschen Spannungsteilerwiderstand R₁ und den Abgriff 114. Die Widerstandsschicht 110 weist einen zur Stromzufuhr und einen zur Stromabfuhr dienenden, mit je einem Anschlußleiter 111, 112 verbunden Bereich auf. Die Anschlußleiter 111, 112 können dabei als Bonddrähte ausgebildet sein. Zum Erzeugen einer Teilerspannung am Abgriff 114, der Bestandteil der Widerstandsschicht 110 ist, ist ein Schnitt 116 in die zusammenhängende Widerstandsschicht 110 eingebracht, der zwischen dem den Abgriff 114 bildenden Teil dieser Schicht und dem zur Stromzufuhr oder zur Stromabfuhr dienenden Bereich dieser Schicht verläuft und so weit geführt ist, bis am Abgriff 114 das Potential den gewünschten Wert erreicht hat. Die am Abgriff 114 abgenommene Teilerspannung kann je nach Tiefe des Laserschnitts 116 auch hier zwischen 0 und 100 % der an den Anschlußleitern 111 und 112 angelegten Spannung betragen. Die Erfindung ist nicht auf die anhand der Zeichnung beschriebenen Ausführungsbeispiele beschränkt. Insbesondere können bei den Ausführungsbeispielen nach den Figuren 1 und 3 bis 7 die beiden Widerstandsgebiete 10 und 13 ein einziges, zusammenhängendes Gebiet bilden, wenn die beiden Gebiete 10 und 13 aus demselben Material bestehen. In diesem Falle kann also die Kontaktierzone 15 entfallen.

## Patentansprüche

1. In Dünnschichttechnik oder Dickschichttechnik ausgeführter abgleichbarer Spannungsteiler mit einem stromdurchflossenen, ohmschen Spannungsteilerwiderstand (R₁), mit mindestens einem zum Abgreifen einer gewünschten Teilerspannung dienenden Abgriff, mit einem zur Stromzufuhr und einem zur Stromabfuhr dienenden und mit je einem Anschlußleiter (11, 12) verbundenen Bereich am ohmschen Spannungsteilerwiderstand (R₁), dadurch gekennzeichnet, daß der ohmsche Spannungsteilerwiderstand (R₁) ein einziges, zusammenhängendes Widerstandsgebiet (10) enthält, der Abgriff aus einem zwischen diesen beiden Bereichen an das erste Widerstandsgebiet (10) anstossenden zweiten Widerstandsgebiet (13) und aus einer daran angebrachten Abnahmeelektrode (1.1) besteht und daß an diesem zweiten Widerstandsgebiet (13) mittels eines - die beim Betrieb des Spannungsteilers (R₁, R₂) gebildeten Aquipotentiallinien schneidenden - Laserschnitts oder Sandstrahlschnitts (16, 17) so lange eine Veränderung durchgeführt wird, bis die Länge des Schnitts zum gewünschten Wert des Potentials an der Abnahmeelektrode (14) des Abgriffs geführt hat.

2. Spannungsteiler nach Anspruch 1, dadurch gekennzeichnet, daß die zur Stromzufuhr bzw. zur Stromabfuhr dienenden Bereiche des ersten Widerstandsgebiets (10) einander gegenüberliegende Endabschnitte dieses Widerstandsgebiets(10) sind und daß die mit diesen Bereichen verbundenen Anschlußleiter (11, 12) Leiterbahnen sind.

3 .Spannungsteiler nach Anspruch 2, dadurch gekennzeichnet, daß die mit den Endabschnitten des ersten Widerstandsgebiets(10) verbundenen Leiterbahnen (11, 12) sich über diese ganzen Endabschnitte erstrecken.

4. Spannungsteiler nach einem der Ansprüche 1 bis 3, dadurch gekennzeichnet, daß das Material des zweiten Widerstandsgebiets(13) hochohmiger als das Material des ersten Widerstandsgebiets (10) gewählt ist, um den wirksamen Spannungsteilerwiderstand (R₁) des ersten Widerstandsgebiets(10) und seine Potentialverteilung durch den Abgleich nicht wesentlich zu verändern.

5. Spannungsteiler nach einem der Ansprüche 1 bis 4, dadurch gekennzeichnet, daß das erste Widerstandsgebiet (10) und das zweite Widerstandsgebiet (13) aus verschiedenen Materialien bestehen und dadurch miteinander in Verbindung stehen, daß sie sich gegenseitig geringfügig überlappen.

6. Spannungsteiler nach einem der Ansprüche 1 bis 5, dadurch gekennzeichnet, daß das den ohmschen Spannungsteilerwiderstand (R₁) bildende erste Widerstandsgebiet (10) einen von dem Bereich seines ersten Anschluß-leiters (11) bis zum Bereich seines zweiten Anschluß-leiters (12) sich erstreckenden, vorzugsweise rechteckig ausgebildetet Streifen bildet.

7. Spannungsteiler nach Anspruch 6 mit mindestens einem Abgriff, dadurch gekennzeichnet, daß der mit dem ersten Widerstandsgebiet (10) in Verbindung stehende Bereich (15) des zweiten Widerstandsgebiets (13) jedes Abgriffs sich nur über einen Teil der Länge des ersten Widerstandsgebiets (10) erstreckt.

8. Spannungsteiler nach Anspruch 7, dadurch gekennzeichnet, daß an jeder der beiden Längsseiten des ersten Widerstandsgebiets (10) mindestens ein Abgriff (13, 14) angebracht ist.

9 . Spannungsteiler nach Anspruch 6, dadurch gekennzeichnet, daß das zweite Widerstandsgebiet (13) einen Streifen bildet, der über die ganze Länge des streifenförmigen ersten Widerstandsgebiets (10) mit diesem in Verbindung steht, und daß zum Abgleich ein Laseroder Sandstrahlschnitt (16) im zweiten Widerstandsgebiet (13) vorgesehen ist, der parallel zur Längsrichtung des ersten Widerstandsgebiets (10) verläuft.

10. Spannungsteiler nach einem der Ansprüche 1 bis 5 ohmschen Spannungsteilerwiderstand (R,) bildende erste Widerstandsgebiet (10) sich vom Bereich seines ersten (11) bis zum Bereich seines zweiten Anschlußleiters (12) in seiner Breite verändert.

11. Spannungsteiler nach Anspruch 10, dadurch gekennzeichnet, daß das erste Widerstandsgebiet (10) an einer vom Bereichseines ersten Anschlußleiters (11) bis zum Bereichseines zweiten Anschlußleiters (12) reichenden Seite geradlinig begrenzt ist, daß das zweite Widerstandsgebiet (13) streifenförmig ausgebildet ist und entlang dieser ganzen Seite mit dem ersten Widerstandsgebiet (10) in Verbindung steht und daß zum Abgleich ein Schnitt (16) im zweiten Widerstandsgebiet (13) vorgesehen ist, der parallel zu dessen Längsrichtung verläuft.

12. In Dünnschichttechnik oder Dickschichttechnik ausgeführter abgleichbarer Spannungsteiler mit einem stromdurchflossenen ohmschen Spannungsteilerwiderstand (R₁), mit mindestens einem zum Abgreifen einer gewünschten Teilerspannung dienenden Abgriff (114) mit einem zur Stromzufuhr und einem zur Stromabfuhr dienenden und mit je einem Anschlußleiter (111, 112) verbundenen Bereich am omschen Spannungsteilerwiderstand (R₁) dadurch gekennzeichnet, daß der ohmshe Spannungsteilerwiderstand R eine einzige zusammenhängende Widerstandsschicht (110) bildet, daß der Abgriff (114) Bestandteil der den Spannungsteilerwiderstand (R₁) bildenden zusammenhängenden Widerstandsschicht (110) ist und daß zum Erzeugen einer Teilerspannung am Abgriff (114) ein Laser- oder Sandstrahlschnitt (116) in die zusammenhängende Widerstandsschicht (110) eingebracht ist, der zwischen dem den Abgriff (114) bildenden Teil dieser Schicht (110) und dem zur Stromzufuhr oder Stromabfuhr dienenden Bereich dieser Schicht (110) verläuft und so weit geführt ist, bis am Abgriff (114) das Potential den gewünschten-Wert erreicht hat (Fig. 8).

## Claims

1. Trimmable voltage divider made by thin film technique or thick-film technique with current- carrying ohmic voltage divider resistor (R1), with at least one tap serving for tapping of a required divider voltage, with one region serving for power supply and one serving for power removal on the ohmic voltage divider resistor (R,), each connected to a connecting conductor (11, 12), characterised in that the ohmic voltage divider resistor (R,) includes a single, contiguous resistance zone (10), the tap consists of a second resistance zone (13) between these two regions and adjoining the first resistance zone (10) and a collector electrode (14) attached to this second zone, and in that a change is made at the second resistance zone (13) by means of a laser cut or sand blast cut (16, 17)-cutting the equipotential lines formed during operation of the voltage divider (R, R₂) until the length of the cut has resulted in the required value of the potential at the collector electrode (14) of the tap.

2. Voltage divider according to claim 1, characterised in that the regions serving for power supply and for power removal of the first resistance zone (10) are mutually opposite end sections of this resistance zone (10) and in that the connecting conductors (11, 12) connected to these regions are conductor tracks.

3. Voltage divider according to claim 2, characterised in that the conductor tracks (11, 12) connected to the end sections of the first resistance zone (10) extend over these entire end sections.

4.Voltage divider according to one of claims 1 to 3, characterised in that the material of the second resistance zone (13) is chosen to be more highly resistive than the material of the first resistance zone (10) in order not to change substantially the effective voltage divider resistor (R,) of the first resistance zone (10) and its potential distribution by the trimming.

5. Voltage divider according to one of claims 1 to 4, characterised in that the first resistance zone (10) and the second resistance zone (13) consist of various materials and are thereby in connection with each other such that they slightly overlap.

6. Voltage divider according to one of claims 1 to 5, characterised in that the first resistance zone (10) forming the ohmic voltage divider resistor (R,) forms a preferably rectangular designed strip extending from the region of its first connecting conductor (11) to the region of its second connecting conductor (12).

7. Voltage divider according to claim 6 with at least one tap, characterised in that the region (15) of the second resistance zone (13) of each tap which is in connection with the first resistance zone (10) extends only over part of the length of the first resistance zone (10).

8. Voltage divider according to claim 7, characterised in that at least one tap (13, 14) is attached at each of the two longitudinal sides of the first resistance zone (10).

9. Voltage divider according to claim 6, characterised in that the second resistance zone (13) forms a strip which is in connection with the strip-shaped first resistance zone (10) over its entire length, and in that for trimming a laser or sand blast cut (16) is provided in the second resistance zone (13) which runs parallel to the longitudinal direction of the first resistance zone (10).

10. Voltage divider according to one of claims 1 to 5, characterised in that the first resistance zone (10) forming the ohmic voltage divider resistor (R,) changes in its width from the region of its first connecting conductor (11) to the region of its second connecting conductor (12). 11. Voltage divider according to claim 10, characterised in that the first resistance zone (10) is delimited in a straight line on one side from the region of its first connecting conductor (11) to the region of its second connecting conductor (12), in that the second resistance zone (13) is designed in a strip shape and along this entire side is in connection with the first resistance zone (10), and in that for trimming a cut (16) is provided in the second resistance zone (13) which runs parallel to its longitudinaldirection.

12. Trimmable voltage divider made by thin-film technique or thick-film technique with current- carrying ohmic voltage divider resistor (R,), with at least one tap (114) serving for tapping of a required divider voltage, with one region serving for power supply and one region serving for power removal at the ohmic voltage divider resistor (R,), each connected to a connecting conductor (111, 112), characterised in that the ohmic voltage divider resistor (R,) forms a single, contiguous resistance zone (110), that the tap (114) is a constituent part of the contiguous resistance layer (110) forming the voltage divider resistor (R,), and in that, for generation of a divider voltage, a laser or sand blast cut (116) is made at the tap (114) into the contiguous resistance layer (110), extends between the part of this layer (110) forming the tap (114) and the region of this layer (110) serving for power supply or power removal and is continued until the potential at the tap (114) has reached the required value (Fig. 8).

## Revendications

1°) Diviseur de tension réalisée en technique en couches minces ou en couches épaisses, ayant une résistance (R₁) ohmique, de diviseur de tension, traversee par le courant, avec au moins une prise servant à fournir la tension divisée, souhaitée, un conducteur de raccordement (11, 12) respectif pour l'alimentation en courant et pour la sortie de courant éetant relié à la zone de la résistance (R,), ohmique de division de tension, caractérisé en ce que la résistance ohmique (R,) de division de tension comporte une seule zone résistante (10), en une seule partie, la prise se composant d'une seconde zone résistante (13), adjacente à la première zone résistante (13) entre les deux zones ci-dessus et d'une électrode de prise (14) réalisée sur cette zone, et en ce que sur cette seconde zone réstante (13), on réalise une modification à l'aide d'une entaille au laser ou par un jet de sable (16, 17) coupant les lignes équipotentiells obtenues lors de la mise en oeuvre du diviseur de tension (R₁, R₂), jusqu'à ce que la longueur de l'entaille donne la valeur souhaitée du potentiel sur l'electrode de sortie (14) de la prise.

2°) Diviseur de tension selon la revendication I, caractéerisé en ce que les parties de la première zone résistante (10) servant à l'alimentation en courant et à la sortie de courant sont les extrémités opposées de cette zone résistante (10) et en ce que les conducteurs de raccordement (11, 12) reliés à ces extrémités sont des chemins conducteurs.

3°) Diviseur de tension selon la revendication 2, caractérisé en ce que les chemins conducteurs (11,12) qui sont reliés aux segments d'extremite de la premiè zone résistante (10) s'etendent sur toutes ces extrémités.

4° Diviseur de tension selon l'une des revendications 1 à 3, caractérisé en ce que le matériau de la seconde zone résistante (13) est plus fortement ohmique que le matériau constituant la première zone résistante (10) pour ne pas modifier de façon importante la résistance efficace (R,) de division de tension de la première zonerésistante (10) et sa répartition de potentiel lors du calibrage.

5°) Diviseur de tension selon l'une des revendications 1 à 4, caractérisé en ce que la première zone résistante (10) et la seconde zone résistante (13) sont réalisées dans des matériaux différents et sont reliées de façon à se chevaucher légèrement, de façon reciproque.

6°) Diviseur de tension selon l'une des revendications 1 à 5, caractérisé en ce que la première zone résistante (10) qui forme la résistance ohmique (R,) du diviseur de tension forme une bande de préférence rectangulaire qui s'étend de la partie correspondant au premier conducteur de raccordement (11) jusqu'à la partie correspondant à son second conducteur de raccordement (12).

7°) Diviseur de tension selon la revendication 6 ayant au moins une prise, caractérisé en ce que la partie (15) en liaison avec la première zone résistante (10) et qui appartient à la seconde zone résistante (13) de chaque prise s'étend seulement sur une partie de la longueur de la première zone résistante (10).

8°) Diviseur de tension selon la revendication 7, caractérisé en ce qu'il est prévu au moins une prise (13, 14) sur chacun des grands côtés de la première zone résistante (10).

9°) Diviseur de tension selon la revendication 6, caractérisé en ce que la seconde zone résistante (13) forme une bande qui est en liaison avec la première zone résistante (10) sur toute la longueur de cette zone en forme de bande, et en ce que pour le calibrage, il est prévu une entaille (16) au laser ou au jet de sable dans la seconde zone résistante, entaille qui est parallèle à la direction longitudinale de la première , zone réstante (10).

10°) Diviseur de tension selon l'une ' des revendications 1 à 5, caractérisé en ce que la première zone résistante (10) qui forme la résistance ohmique (R₁) du diviseur de tension chanüe de largeur entre sa partie correspondant au premier conducteur de raccordement (11) et sa partie correspondant au second conducteur de raccordement (12).

11°) Diviseur de tension selon la revendication 10, caractérisé en ce que la premièe zone résistante (10) est délimitée en ligne droite sur un côté allant de la partie correspondant à son premier conducteur de raccordement (11) jusqu'à la partie correspondant à son second conducteur de raccordement (12), en ce que la seconde zone résistante (13) est en forme de bande et le long de tout un côé, cette zone est en liaison avec la première zone resistante (10), et en ce que pour le calibrage, il est prévu une entaille (16) dans la seconde zone résistante (13), entaille qui est parallèle a sa direction longitudinale.

12°) Diviseur de tension calibrable réalisé en technique des couches minces ou en technique des couches épaisses, avec une résistance ohmique (R,) de diviseur de tension, traversée par le courant et au moins une prise (114) servant à fournir la tension de diviseur, souhaitée, avec une partie servant à l'alimentation en courant et à la sortie de courant, et qui est reliée à un conducteur de raccordement (111, 112) sur la résistance ohmique (R₁) du diviseur de tension, caractérisé en ce que la résistance ohmique (R₁) de diviseur de tension forme une seule couche résistante (110) en une seule pièce, et la prise (114) fait partie de la couche résistante (110) en une seule pièce qui forme la résistance (R₁) du diviseur de tension et en ce que pour fournir la tension de diviseur, il est prévu sur la prise (114) une entaille (116) faite au laser ou au jet de sable, dans la couche résistante (110), maintenue réunie et qui passe entre la partie de cette couche (110) formant la prise (114) et la partie de cette couche (110) servant à l'alimentation en courant et à la sortie de courant, cette entaille ayant une longueur telle que sur la prise (114) on obtienne le potentiel de valeur souhaitée (figure 8).
